# EUROPÄISCHE PATENTSCHRIFT

(11) **EP 2 310 635 B1**
(45) Veröffentlichungstag und Bekanntmachung des Hinweises auf die Patenterteilung: **24.01.2018**
(21) Anmeldenummer: 09800032.6
(22) Anmeldetag: 13.07.2009
(51) Int. Cl.: F01D 11/24

(54) **DECKBANDVORRICHTUNG EINER GASTURBINE**
SHROUD SEAL SEGMENTS ARRANGEMENT IN A GAS TURBINE
JOINT ANNULAIRE D'ENVELOPPE POUR TURBINE À GAZ

(30) Priorität: 22.07.2008 CH 11462008
(43) Veröffentlichungstag der Anmeldung: 20.04.2011
(73) Patentinhaber: Ansaldo Energia IP UK Limited, London W1G 9DQ (GB)
(72) Erfinder: ARZEL, Tanguy, CH-5408 Ennetbaden (CH); HEINZ-SCHWARZMAIER, Thomas, CH-5430 WETTINGEN (CH); SCHNIEDER, Martin, CH-5408 Ennetbaden (CH)
(74) Vertreter: Bernotti, Andrea
(86) Internationale Anmeldenummer: PCT/EP2009/058895
(87) Internationale Veröffentlichungsnummer: WO 2010/009997

(56) Entgegenhaltungen:
- EP-A- 1 124 039
- EP-A- 1 176 285
- EP-A- 1 500 789
- EP-A- 1 676 981
- EP-A- 1 905 951
- EP-A- 1 930 549
- WO-A-2007/099895
- US-A- 4 573 865
- US-A1- 2003 131 980
- US-A1- 2003 133 790

## Beschreibung

### Technisches Gebiet

Die vorliegende Erfindung bezieht sich auf das Gebiet der thermischen Maschinen. Sie betrifft eine Gasturbine gemäss dem Oberbegriff des Anspruchs 1.

### Stand der Technik

Gasturbinen, wie sie beispielsweise in der Druckschrift DE-A1-196 19 438 beschrieben sind, weisen im Turbinenteil einen mit Laufschaufelreihen versehenen Rotor auf, der mit Abstand von einem Gehäuse konzentrisch umgeben ist. Am Gehäuse sind Ringe ausgebildet, die Leitschaufeln tragen, welche sich - ebenso wie die Laufschaufeln am Rotor - in den zwischen Rotor und Gehäuse gebildeten Heissgaskanal hinein erstrecken. In axialer Richtung bzw. in Richtung der Heissgasströmung wechseln sich Leitschaufel- und Laufschaufelreihen ab. Zwischen benachbarten Leitschaufelreihen sind zur äusseren Begrenzung des Heissgaskanals über den Umfang verteilt Wärmestausegmente angeordnet, an denen sich die Laufschaufeln mit ihren Schaufelspitzen vorbei bewegen, und die aus einem die Wärmestausegmente umgebenden Ringraum (Ringkavität) mit Kühlluft oder einem anderen Kühlmedium versorgt werden. Zur Kühlung wird beispielsweise ein Prallkühlungsverfahren eingesetzt, bei welchem das Kühlmedium durch verschiedentlich angebrachten Öffnungen in einem Prallkühlblech hindurch auf die Innenseite der den Heissgaskanal begrenzenden Wand des Wärmestausegments trifft.

Die Wärmestausegmente ("heat shields") hinter den Frontstufen-Leitschaufeln der Turbine sind hohen Wärmestromlasten ausgesetzt. Im Bereich, wo die Laufschaufeln vorbei drehen, treten hohe Wärmestromlasten auf. Auch im Bereich des Leitschaufelnachlaufes treten hohe Wärmestromlasten auf. Die mit dem Nachlauf verbundenen Nachlaufdruckwellen (31 in Fig. 11) reduzieren die Druckmarge (Back Flow Margin BFM), d.h. die zur Verfügung stehende Druckdifferenz zwischen Heissgaskanal und Ringkavität, gegenüber einem Heissgaseinbruch.

Ein "Failsafe Design" gegenüber Reiben (rubbing cracks), Dichtungsverlust (inter heat shield feather seals), Teillast (partload), Umgebungsbedingungen (off-ISO design), Beschädigung durch Aufschlag (FOD) und Fertigungstoleranzen erfordern eine beträchtliche Marge bzgl. BFM, welche sich bei ISO-Vollast-Bedingungen negativ auf die Performance auswirkt.

Die Anzahl der Leitschaufeln im Ring ist bei herkömmlichen Lösungen unabhängig von der Anzahl der zugehörigen Wärmestausegmente. Es wird möglichst die Anzahl der Teile minimiert. Da die thermischen und mechanischen Belastungen der Leitschaufeln höher sind, wird eine grössere Anzahl Leitschaufeln im Vergleich zur Anzahl der Wärmestausegmente benötigt.

In den Fig. 1 bis 3 sind in vereinfachter Darstellung verschiedene Prallkühlungsschemata in einer Gasturbine 10 anhand der zwischen den ersten Leitschaufeln V1 und den zweiten Leitschaufeln V2 gegenüber den ersten Laufschaufeln B1 angeordneten Wärmestausegmenten 11 erläutert. Im Heissgaskanal 29 strömt Heissgas mit einer Massenstromdichte *ṁ_{HG}* von rechts nach links, wobei an der Vorderkante (Leading Edge LE) der Laufschaufel B1 ein Druck P_{s,LE} und an der Hinterkante (Trailing Edge TE) ein Druck P_{s,TE} herrscht. Der Heissgaskanal 29 wird im Bereich der Laufschaufel B1 aussen von dem Wärmestausegment 11 begrenzt, das mittels hakenförmigen Befestigungselementen 12, 13, 14 an einem (nicht dargestellten) Gehäuse befestigt ist. Das Wärmestausegment 11 ist aussen von einer Ringkavität 30 umgeben, aus der ein unter Druck P₁ bzw. P₂ stehendes Kühlmedium, in der Regel Kühlluft, über gelochte Prallkühlungsbleche 15, 16 in zwei entsprechende Prallkühlungskavitäten 17, 18 einströmt, dort das Wärmestausegment durch Prallkühlung kühlt und dann durch Kühlbohrungen 19, 20 in den Heissgaskanal 29 austritt.

Im einfachen Fall der Fig. 1 ist P₁ = P₂, so dass das Kühlmedium mit derselben *Massenstromdichte ṁ_{c}* in die beiden Prallkühlungskavitäten einströmt. Um bei den unterschiedlichen Drücken im Heissgaskanal die notwendige Druckmarge aufrecht zu erhalten, muss mit einer sehr hohen Druckdifferenz über die gesamte Länge des Wärmestausegmentes 11 gearbeitet werden. Die Leckageverluste sind deshalb hoch.
Beim sequentiellen Prallkühlungsschema der Fig. 2 wird dieser Nachteil korrigiert, indem P₁ > P₂ gewählt wird. Jedoch wird das System durch mögliche Querströmungen zwischen den Prallkühlungskavitäten 15, 16 (oberer breiter Pfeil in Fig. 2) sensitiv gegenüber den (nicht gezeigten) Dichtungen, die an der Stirnseite des Befestigungselements 13 zur Abdichtung der Spalte zwischen benachbarten Wärmestausegmenten vorgesehen sind.
Beim Gegenstrom-Prallkühlungsschema der Fig. 3 wird auch dies korrigiert, indem P₁ < P₂ gewählt wird. Jedoch erweist sich dabei das Einstellen der Druckmarge gegenüber dem Nachlaufmaximum des Druckes (vgl. 31 in Fig. 11) als kritisch.
Aus der US 2003/133790 A1 ist eine Gasturbine mit zwischen benachbarten Leitschaufelringen angeordneten gekühlten Wärmestausegmenten bekannt, welche den Heissgaskanal im Bereich der Laufschaufeln nach aussen begrenzen. EP1124039A offenbart die technischen Merkmale vom Oberbegriff vom unabhängigen Anspruch 1.

### Darstellung der Erfindung

Hier will die Erfindung Abhilfe schaffen. Es ist daher Aufgabe der Erfindung, eine Gasturbine mit prallgekühlten Wärmestausegmenten zu schaffen, welche die Nachteile bekannter Lösungen vermeidet und sich insbesondere durch eine Verringerung des Kühlmediumsverbrauchs auszeichnet.
Die Aufgabe wird durch die Gesamtheit der Merkmale des Anspruchs 1 gelöst. Wesentlich für die Erfindung ist dabei, dass die Anzahl der Wärmestausegmente und benachbarten Leitschaufeln in den Ringen gleich ist. Hierdurch können maximal auftretende Belastungen lokal, d.h. mittels lokaler Kühlung, adressiert werden. Margen und Gesamt-Kühlmediumsverbrauch können beträchtlich reduziert werden. Dies erlaubt höhere Temperaturen und einen niedrigeren Kühlmediumsbedarf für eine bessere Performance sowie flachere Temperaturprofile für kleinere Emissionen.

Eine Ausgestaltung der Erfindung zeichnet sich dadurch aus, dass im Wärmestausegment jeweils in axialer Richtung hintereinander zwei Prallkühlungskavitäten angeordnet sind, in welche das Kühlmedium aus der Ringkavität einströmt, dass die stromabwärts liegende Prallkühlungskavität von der Ringkavität abgetrennt ist und beide Ringkavitäten mit dem Kühlmedium bei gleichem Druck beaufschlagt werden, wobei die Wärmestausegmente jeweils ein mittleres, hakenförmiges Befestigungselement aufweisen, die beiden Prallkühlungskavitäten durch das mittlere Befestigungselement voneinander getrennt sind, und die stromabwärts liegende Prallkühlungskavität von der Ringkavität durch eine zwischen Prallkühlungskavität und Ringkavität angeordnete Abdeckplatte abgetrennt ist.

Eine andere Ausgestaltung ist dadurch gekennzeichnet, dass in den Prallkühlungskavitäten zur Erhöhung des Wärmeübergangs eine Vielzahl von Pfosten verteilt angeordnet ist, wobei die Vielzahl der Pfosten Abstandshalter für die Prallkühlungsbleche und Kühlpins zur Erhöhung des Wärmeübergangs zwischen Kühlmedium und Wärmestausegment umfasst, und wobei die Pfosten in den Prallkühlungskavitäten in zumindest bereichsweise regelmässigen Anordnungen untergebracht sind, und die Abstandshalter und Kühlpins zueinander versetzt angeordnet sind.

Eine weitere Ausgestaltung zeichnet sich dadurch aus, dass die Wärmestausegmente im Bezug auf die Strömung des Heissgases jeweils eine Vorderkante, eine Hinterkante und zwei Seitenbereiche aufweisen, und dass zur Filmkühlung der Kanten und Seitenbereiche des Wärmestausegments Kühlbohrungen vorgesehen sind, welche von den Prallkühlungskavitäten ausgehend das Wärmestausegment zu allen Seiten hin durchsetzen und im Aussenraum enden. Insbesondere sind dabei die an den gegenüberliegenden Seitenbereichen des Wärmestausegments endenden Kühlbohrungen so zueinander versetzt angeordnet, dass das austretende Kühlmedium in aneinander grenzenden Wärmestausegmenten sich nicht gegenseitig am Austritt hindert.

Weiterhin ist es von Vorteil, wenn zum ungehinderten Austreten des Kühlmediums die Kühlbohrungen an der Vorderkante und in den Seitenbereichen zurückversetzt in einer Ausnehmung enden, und wenn die Kühlbohrungen im Bereich der Ecken des Wärmestausegments zur verbesserten Kühlung der Kantenbereiche gespreizt ausgebildet sind.

Eine andere Ausgestaltung der Erfindung ist dadurch gekennzeichnet, dass jedes Wärmestausegment und die zugehörige stromaufwärts angeordnete Leitschaufel im Umfangsrichtung relativ zueinander so positioniert sind, dass die von der Leitschaufel erzeugte Nachlaufdruckwelle durch eine entsprechende Anordnung und Versorgung der betroffenen Kühlbohrungen kompensiert werden kann, wobei vorzugsweise die im Bereich der Nachlaufdruckwelle liegenden Kühlbohrungen oberhalb der Prallkühlungsbleche in die Prallkühlungskavitäten münden.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht wesentlichen Elemente sind weggelassen worden. Gleiche Elemente sind in den verschiedenen Figuren mit den gleichen Bezugszeichen versehen. Die Strömungsrichtung der Medien ist mit Pfeilen angegeben. Es zeigen
- Fig. 1-3: in einer vereinfachten Darstellung im Längsschnitt den Ausschnitt aus einer Gasturbine mit einem zwischen der ersten und zweiten Leitschaufelreihe angeordneten Wärmestausegmenten, die mittels eines einfachen (Fig. 1) eines sequentiellen (Fig. 2) und eines mit Gegenstrom arbeitenden Prallkühlungsschemas gekühlt werden;
- Fig. 4: in einer zu Fig. 1-3 vergleichbaren Darstellung ein Prallkühlungsschema gemäss einem Ausführungsbeispiel der Erfindung;
- Fig. 5: ein für die Anordnung nach Fig. 4 geeignetes Wärmestausegment mit der Anordnung der verschiedenen Kühlbohrungen und Ausnehmungen in der Draufsicht von aussen;
- Fig. 6: in einer zu Fig. 4 vergleichbaren Darstellung das eingebaute Wärmestausegment gemäss Fig. 5;
- Fig. 7: die Anordnung von Pfosten in den Prallkühlungskavitäten des Wärmestausegments, gemäss einem anderen Ausführungsbeispiel der Erfindung;
- Fig. 8: im Längsschnitt einen der möglichen Pfosten aus Fig. 7, der als Abstandshalter für die Prallkühlungsbleche vorgesehen ist;
- Fig. 9: im Längsschnitt einen anderen der möglichen Pfosten aus Fig. 7, der als Kühlpin mit zusätzlicher Wärmeübergangsfläche vorgesehen ist;
- Fig. 10: eine bevorzugte Verteilung der Pfosten aus Fig. 8 und 9 in den Prallkühlungskavitäten
- Fig. 11: in radialer Richtung gesehen die für die Druckmarge wichtige relative Positionierung von Leitschaufel und Wärmestausegment in Umfangsrichtung und
- Fig. 12: ein Beispiel für die lokale Verringerung der Wandstärke mittels einer Nut dort, wo die Kühlbohrungen in die Prallkühlungskavitäten münden.

### Wege zur Ausführung der Erfindung

In Fig. 4 ist in einer zu Fig. 1 bis 3 vergleichbaren Darstellung ein Ausführungsbeispiel der Erfindung wiedergegeben: Vorausgesetzt wird dabei die gleiche Anzahl Teile im Ring für die Leitschaufeln V1 und die Wärmestausegmente 11. Das Wärmestausegment 11 weist zwei Prallkühlungskavitäten 17 und 18 auf, die durch das mittlere hakenförmige Befestigungselement 13 voneinander getrennt sind und mit dem gleichen Druck P₁ betrieben werden. Die zweite, stromab positionierte Prallkühlungskavität 17 wird durch eine Abdeckplatte 21 von der Ringkavität 30 isoliert. Die Druckmarge für die Prallkühlung und Druckmarge für die Federdichtungen zwischen benachbarten Segmenten können unabhängig voneinander eingestellt werden. Ein Dichtungsverlust führt nicht mehr zum Absinken des Kühlmediumsdruckes. Die Marge des Kühlmediumsdruckes kann reduziert werden. Der Druck oberhalb der Abdeckplatte 21 (P₂) kann so eingestellt werden, dass das Vorbeilaufen der Laufschaufel B1 keine Schwingung der Dichtung verursacht und damit auch kein Dichtungsversagen auftritt.
Zur Verbesserung der Kühlung des Wärmestausegments 11 ist vorzugsweise eine Filmkühlung für die Vorderkante LE, die Hinterkante TE und die Seitenbereiche SW gemäss Fig. 5 und 6 vorgesehen. Hierzu führen Kühlbohrungen 19, 19', 20, 20', 25 und 26 von den Prallkühlungskavitäten 17, 18 nach aussen und münden in den Aussenraum. Die Kühlbohrungen 25 und 26 in den Seitenbereichen SW sind (in Umfangsrichtung gesehen) zueinander versetzt (staggered) angeordnet, so dass die austretende Luft in den aneinander angrenzenden Wärmestausegmenten 11 sich nicht gegenseitig am Austritt behindert.

Im Vorderkantenbereich LE und im Seitenbereich SW sind die Kühlbohrungen 20, 20' und 25, 26 durch entsprechende Ausnehmungen 22, 23 und 24 an den Stirnseiten zurückversetzt angeordnet, so dass beim Berühren des Bauteiles mit dem benachbarten Bauteil die Luft nach wie vor ungehindert austreten kann. Die Kühlbohrungen 19', 20' werden im Bereich der Ecken des Wärmestausegmentes 11 gespreizt (flared cooling holes), um die Kantenbereiche optimal zu kühlen.

Die Prallkühlung lässt sich weiter verbessern, wenn gemäss Fig. 7 in den Prallkühlungskavitäten 17, 18 zusätzliche kegelförmige Pfosten 28 vorgesehen werden, die auf Lücke mit den Löchern 27 in den Prallkühlungsblechen verteilt angeordnet sind. Besonders vorteilhaft ist die Kombination der Prallkühlung mit zwei Arten von kegelförmigen Pfosten 28 (Fig. 8-10): Eine Art von Pfosten (Fig. 8) ist als Abstandshalter 28a für die Prallkühlungsbleche 15, 16 ausgebildet. Die andere Art von Pfosten (Fig. 9) dient als Kühlpin 28b der Erhöhung der Turbulenz, des Wärmestroms und der Wärmeübergangsfläche. Beide Arten von Pfosten. die Abstandshalter 28a und die Kühlpins 28b, können zur Erhöhung des Wärmeübergangs gemäss Fig. 10 versetzt angeordnet sein.

Im Bereich hinter der vorgängigen Leitschaufel V1, wo der Nachlauf in Form einer Nachlaufdruckwelle 31 über das Wärmestausegment 11 läuft, und zwar die Vorderkante LE und die Seitenkante SW (Fig. 11), werden die entsprechenden Kühlbohrungen 20" (gepunktet in Fig. 4, 11) mit Kühlmedium (Luft) höheren Druckes von oberhalb des Prallkühlungsbleches 16 gespeist, um die Druckmarge zu erhöhen. Da nicht die Druckmarge aller Kühlbohrungen erhöht werden muss, ergibt sich ein beträchtlicher Performancevorteil.

Insbesondere wird die Nachlaufdruckwelle 31 durch Hervorstehen bzw. Zurückstehen der Komponenten 11, V1 in der Trennebene zueinander so auf dem Wärmestausegment 11 positioniert (Verschiebungspfeile in Fig. 11), dass die Druckmarge der Kühlbohrungen in den Vorderkanten und im Seitenbereich, und des Ringspaltes sowie der Kühlluftverbrauch insgesamt optimal eingestellt sind.

Die Grösse der Prallkühlungskavitäten 17, 18 ist so gewählt, dass eine optimale Kühlung eintritt. Das Wärmestausegment 11 ist vorzugsweise mit einer Keramikschutzschicht (Thermal Barrier Coating TBC) versehen, wobei in den Bereichen stromauf des Vorbeidrehens der Laufschaufel B1 und am Ort, wo die Laufschaufel B1 vorbeiläuft, unterschiedliche Dicken und Toleranzen gewählt werden. Für den Bereich stromauf des Vorbeidrehens der Laufschaufel B1 werden grosse Dicken der Schutzschicht gewählt, um den Nachlaufeffekt zu reduzieren, für den Bereich am Ort, wo die Laufschaufel B1 vorbeiläuft, dagegen kleine Fertigungstoleranzen, um Performanceverluste zu minimieren.

Die Kühlbohrungen 19, 19', 20, 20', 25, 26 werden so nah wie möglich zum Heissgas im Heissgaskanal 29 positioniert. Fertigungstoleranzen, globale Wandstärken für das Reiben und Oxidation unterliegen minimalen Kriterien. Deshalb wird lokal, wo die Kühlbohrungen in die Prallkühlungskavitäten münden, die Wandstärke vorzugsweise mittels einer Nut 32 verringert (Fig. 12).

### Bezugszeichenliste

- 10: Gasturbine
- 11: Wärmestausegment
- 12, 13, 14: Befestigungselement
- 15, 16: Prallkühlungsblech
- 17, 18: Prallkühlungskavität
- 19, 19': Kühlbohrung
- 20, 20', 20": Kühlbohrung
- 21: Abdeckplatte
- 22, 23, 24: Ausnehmung
- 25, 26: Kühlbohrung
- 27: Loch
- 28: Pfosten
- 28a: Abstandshalter
- 28b: Kühlpin
- 29: Heissgaskanal
- 30: Ringkavität
- 31: Nachlaufdruckwelle
- 32: Nut
- B1: Laufschaufel
- LE: Vorderkante
- TE: Hinterkante
- SW: Seitenbereich
- *ṁ_{c}*: Massenstromdichte (Kühlluft)
- *ṁ_{HG}*: Massenstromdichte (Heissgas)
- P₁,P₂: Druck (Kühlluft)
- P_{s,TE}: Druck (Hinterkante)
- P_{s,LE}: Druck (Vorderkante)
- V1,V2: Leitschaufel

## Patentansprüche

1. Gasturbine (10), umfassend einen um eine Achse drehbaren, mit Laufschaufeln (B1) ausgestatteten Rotor, welcher unter Ausbildung eines ringförmigen Heissgaskanals (29) von einem mit Leitschaufeln (V1, V2) ausgestatteten Gehäuse mit Abstand konzentrisch umgeben ist, wobei Ringe mit Leitschaufeln (V1, V2) und Laufschaufeln (B1) in axialer Richtung abwechselnd angeordnet sind und zwischen benachbarten Leitschaufeln (V1, V2) Wärmestausegmente (11) vorgesehen sind, welche den Heissgaskanal (29) im Bereich der Laufschaufeln (B1) nach aussen begrenzen und durch eine Prallkühlung gekühlt werden, bei der aus einer äusseren Ringkavität (30) ein Kühlmedium, insbesondere Kühlluft, in das Wärmestausegment (11) einströmt,
wobei im Wärmestausegment (11) jeweils in axialer Richtung hintereinander zwei Prallkühlungskavitäten (17, 18) angeordnet sind, in welche das Kühlmedium über gelochte Prallkühlungsbleche (15, 16) aus der Ringkavität (30) einströmt,
wobei die Wärmestausegmente (11) im Bezug auf die Strömung des Heissgases jeweils eine Vorderkante (LE), eine Hinterkante (TE) und zwei Seitenbereiche (SW) aufweisen, und dass zur Filmkühlung der Kanten (LE, TE) und Seitenbereiche (SW) des Wärmestausegments (11) Kühlbohrungen (19, 19'; 20, 20'; 25, 26) vorgesehen sind, welche von den Prallkühlungskavitäten (17, 18) ausgehend das Wärmestausegment (11) zu allen Seiten (LE, TE, SW) hin durchsetzen und im Aussenraum enden, **dadurch gekennzeichnet, dass** die Anzahl der Wärmestausegmente (11) und benachbarten Leitschaufeln (V1, V2) in den Ringen gleich ist, und dass jedes Wärmestausegment (11) und die zugehörige stromaufwärts angeordnete Leitschaufel (V1) im Umfangsrichtung relativ zueinander so positioniert sind, dass die von der Leitschaufel (V1) erzeugte Nachlaufdruckwelle (31) durch eine entsprechende Anordnung und Versorgung der betroffenen Kühlbohrungen (20") kompensiert wird.

2. Gasturbine nach Anspruch 1, **dadurch gekennzeichnet, dass** die stromabwärts liegende Prallkühlungskavität (17) von der Ringkavität (30) abgetrennt ist und beide Prallkühlungskavitäten (17, 18) mit dem Kühlmedium bei gleichem Druck beaufschlagbar sind.

3. Gasturbine nach Anspruch 2, **dadurch gekennzeichnet, dass** die Wärmestausegmente (11) jeweils ein mittleres, hakenförmiges Befestigungselement (13) aufweisen, dass die beiden Prallkühlungskavitäten (17, 18) durch das mittlere Befestigungselement (13) voneinander getrennt sind, und dass die stromabwärts liegende Prallkühlungskavität (17) von der Ringkavität (30) durch eine zwischen Prallkühlungskavität (17) und Ringkavität (30) angeordnete Abdeckplatte (21) abgetrennt ist.

4. Gasturbine nach einem der Ansprüche 1 bis 3, **dadurch gekennzeichnet, dass** in den Prallkühlungskavitäten (17, 18) zur Erhöhung des Wärmeübergangs eine Vielzahl von Pfosten (28; 28a,b) verteilt angeordnet ist.

5. Gasturbine nach Anspruch 4, **dadurch gekennzeichnet, dass** die Vielzahl der Pfosten (28) Abstandshalter (28a) für die Prallkühlungsbleche (15, 16) und Kühlpins (28b) zur Erhöhung des Wärmeübergangs zwischen Kühlmedium und Wärmestausegment (11) umfasst.

6. Gasturbine nach Anspruch 5, **dadurch gekennzeichnet, dass** die Pfosten (28; 28a,b) in den Prallkühlungskavitäten (17, 18) in zumindest bereichsweise regelmässigen Anordnungen untergebracht sind, und dass die Abstandshalter (28a) und Kühlpins (28b) zueinander versetzt angeordnet sind.

7. Gasturbine nach einem der Ansprüche 1 bis 6, **dadurch gekennzeichnet, dass** die an den gegenüberliegenden Seitenbereichen (SW) des Wärmestausegments (11) endenden Kühlbohrungen (25, 26) so zueinander versetzt angeordnet sind, dass das austretende Kühlmedium in aneinander grenzenden Wärmestausegmenten (11) sich nicht gegenseitig am Austritt hindert.

8. Gasturbine nach einem der Ansprüche 1 bis 7, **dadurch gekennzeichnet, dass** zum ungehinderten Austreten des Kühlmediums die Kühlbohrungen (20, 20'; 25, 26) an der Vorderkante (LE) und in den Seitenbereichen (SW) zurückversetzt in einer Ausnehmung (22, 23, 24) enden.

9. Gasturbine nach einem der Ansprüche 1 bis 8, **dadurch gekennzeichnet, dass** die Kühlbohrungen (19', 20', 20") im Bereich der Ecken des Wärmestausegments (11) zur verbesserten Kühlung der Kantenbereiche gespreizt ausgebildet sind.

10. Gasturbine nach einem der Ansprüche 1 bis 9, **dadurch gekennzeichnet, dass** die im Bereich der Nachlaufdruckwelle (31) liegenden Kühlbohrungen (20") oberhalb der Prallkühlungsbleche (15, 16) in die Prallkühlungskavitäten (17, 18) münden.

## Claims

1. Gas turbine (10), comprising a rotor which can be rotated about an axis and is equipped with rotor blades (B1) and which is concentrically surrounded at a distance by a housing equipped with guide vanes (V1, V2) so as to form an annular hot gas channel (29), wherein rings having guide vanes (V1, V2) and rings having rotor blades (B1) are arranged alternately in the axial direction, and heat shield segments (11) are provided between adjacent guide vanes (V1, V2), outwardly delimit the hot gas channel (29) in the region of the rotor blades (B1) and are cooled by impingement cooling, wherein a cooling medium, in particular cooling air, flows into the heat shield segment (11) from an external ring cavity (30),
wherein two impingement cooling cavities (17, 18) are arranged in each heat shield segment (11) behind each other in the axial direction, into which the cooling medium flows from the ring cavity (30) through perforated impingement cooling plates (15, 16),
wherein the heat shield segments (11), in relation to the hot gas flow, each have a leading edge (LE), a trailing edge (TE) and two side regions (SW), and for film cooling of the edges (LE, TE) and side regions (SW) of the heat shield segment (11), cooling bores (19, 19'; 20, 20'; 25, 26) are provided which extend, starting from the impingement cooling cavities (17, 18), through the heat shield segment (11) to all sides (LE, TE, SW) and terminate in the exterior space,
**characterised in that** the number of heat shield segments (11) and adjacent guide vanes (V1, V2) in the rings is the same, and that each heat shield segment (11) and the associated upstream guide vane (V1) are positioned in the circumferential direction relative to each other such that the trailing pressure wave (31) generated by the guide vane (V1) is compensated by a corresponding arrangement and supply of the respective cooling bores (20").

2. Gas turbine according to claim 1, **characterised in that** the downstream impingement cooling cavity (17) is separated from the ring cavity (30), and both impingement cooling cavities (17, 18) can be loaded with cooling medium at the same pressure.

3. Gas turbine according to claim 2, **characterised in that** heat shield segments (11) each have a central hook-shaped fixing element (13), that the two impingement cooling cavities (17, 18) are separated from each other by the central fixing element (13), and that the downstream impingement cooling cavity (17) is separated from the ring cavity (30) by a cover plate (21) arranged between the impingement cooling cavity (17) and the ring cavity (30).

4. Gas turbine according to any of claims 1 to 3, **characterised in that** to increase the heat transfer, a plurality of pillars (28; 28a,b) is arranged distributed in the impingement cooling cavities (17, 18).

5. Gas turbine according to claim 4, **characterised in that** the plurality of pillars (28) comprises spacers (28a) for the impingement cooling plates (15, 16) and cooling pins (28b) to increase the heat transfer between the cooling medium and the heat shield segment (11).

6. Gas turbine according to claim 5, **characterised in that** the pillars (28; 28a,b) in the impingement cooling cavities (17, 18) are placed in arrangements which are regular at least in regions, and that the spacers (28a) and cooling pins (28b) are arranged offset to each other.

7. Gas turbine according to any of claims 1 to 6, **characterised in that** the cooling bores (25, 26) terminating at opposite side regions (SW) of the heat shield segment (11) are arranged offset to each other such that there is no mutual obstruction at the outlet of the cooling medium emerging in adjacent heat shield segments (11).

8. Gas turbine according to any of claims 1 to 7, **characterised in that** for unhindered escape of the coolant, the cooling bores (20, 20'; 25, 26) on the leading edge (LE) and in the side regions (SW) terminate set back in a recess (22, 23, 24).

9. Gas turbine according to any of claims 1 to 8, **characterised in that** the cooling bores (19', 20', 20") in the region of the corners of the heat shield segment (11) are configured spread apart for improved cooling of the edge regions.

10. Gas turbine according to any of claims 1 to 9, **characterised in that** the cooling bores (20") lying in the region of the trailing pressure wave (31) open into the impact cooling cavities (17, 18) above the impact cooling plates (15, 16).

## Revendications

1. Turbine à gaz (10) comprenant un rotor tournant autour d'un axe, équipé de pales (B1), qui est entouré de manière concentrique avec une certaine distance, avec la formation d'un canal de gaz chaud annulaire (29), par un boîtier équipé d'aubes directrices (V1, V2), des anneaux avec des aubes directrices (V1, V2) et des pales (B1) étant disposés de manière alternée dans la direction axiale et, entre des aubes directrices (V1, V2) adjacentes, des segments d'accumulation thermique (11) étant prévus, qui délimitent le canal de gaz chaud (29) vers l'extérieur au niveau des pales (B1) et sont refroidis à l'aide d'un refroidissement par impact, lors duquel un moyen de refroidissement, plus particulièrement de l'air de refroidissement, entre dans le segment d'accumulation thermique (11) à partir d'une cavité annulaire externe (30),
deux cavités de refroidissement par impact (17, 18) étant disposées dans le segment d'accumulation thermique (11), juxtaposées dans la direction axiale, dans lesquelles le moyen de refroidissement entre par des tôles de refroidissement par impact perforées (15, 16) à partir de la cavité annulaire (30),
les segments d'accumulation thermique (11) comprenant, par rapport à l'écoulement du gaz chaud, une arête avant (LE), une arête arrière (TE) et deux zones latérales (SW) et, pour le refroidissement par film des arêtes (LE, TE) et des zones latérales (SW) du segment d'accumulation thermique (11), des perçages de refroidissement (19, 19' ; 20, 20' ; 25, 26) étant prévus, qui traversent, à partir des cavités de refroidissement par impact (17, 18), le segment d'accumulation thermique (11) de tous les côtés (LE, TE, SW) et débouchent dans l'espace extérieur,
**caractérisée en ce que**
le nombre de segments d'accumulation thermique (11) et le nombre d'aubes directrices (V1, V2) adjacentes dans les anneaux sont égaux, et **en ce que** chaque segment d'accumulation thermique (11) et l'aube directrice (V1) correspondante disposée en amont sont disposés dans la direction circonférentielle l'un par rapport à l'autre de façon à ce que l'onde de sillage (31) générée par l'aube directrice (V1) soit compensée par une disposition et une alimentation correspondante des perçages de refroidissement (20") concernés.

2. Turbine à gaz selon la revendication 1, **caractérisée en ce que** la cavité de refroidissement par impact (17) se trouvant en aval est séparée de la cavité annulaire (30) et les deux cavités de refroidissement par impact (17, 18) peuvent être alimentées en moyen de refroidissement avec la même pression.

3. Turbine à gaz selon la revendication 2, **caractérisée en ce que** les segments d'accumulation thermique (11) comprennent chacun un élément de fixation central (13) en forme de crochet, **en ce que** les deux cavités de refroidissement par impact (17, 18) sont séparées par l'élément de fixation central (13) et **en ce que** la cavité de refroidissement par impact (17) se trouvant en aval est séparée de la cavité annulaire (30) par une plaque de recouvrement (21) disposée entre la cavité de refroidissement par impact (17) et la cavité annulaire (30).

4. Turbine à gaz selon l'une des revendications 1 à 3, **caractérisée en ce que**, dans les cavités de refroidissement par impact (17, 18), pour l'augmentation du transfert thermique, est disposée une pluralité de poteaux (28 ; 28a, b)

5. Turbine à gaz selon la revendication 4, **caractérisée en ce que** la pluralité de poteaux (28) comprend des entretoises (28a) pour les tôles de refroidissement par impact (15, 16) et des broches de refroidissement (28b) pour l'augmentation du transfert thermique entre le moyen de refroidissement et le segment d'accumulation thermique (11).

6. Turbine à gaz selon la revendication 5, **caractérisée en ce que** les poteaux (28 ; 28a, b) sont logés dans les cavités de refroidissement par impact (17, 18) dans des dispositions au moins partiellement régulières, et **en ce que** les entretoises (28a) et les broches de refroidissement (28b) sont disposées de manière décalée entre elles.

7. Turbine à gaz selon l'une des revendications 1 à 6, **caractérisée en ce que** les perçages de refroidissement (25, 26) débouchant au niveau des zones latérales (SW) opposées du segment d'accumulation thermique (11) sont disposés de manière décalée entre eux de façon à ce que le moyen de refroidissement sortant dans des segments d'accumulation thermique (11) adjacents ne s'empêche pas de sortir mutuellement.

8. Turbine à gaz selon l'une des revendications 1 à 7, **caractérisée en ce que**, pour une sortie sans obstacles du moyen de refroidissement, les perçages de refroidissement (20, 20' ; 25, 26) débouchent au niveau de l'arête avant (LE) et dans les zones latérales (SW) de manière décalée vers l'arrière dans un évidement (22, 23, 24).

9. Turbine à gaz selon l'une des revendications 1 à 8, **caractérisée en ce que** les perçages de refroidissement (19', 20', 20") sont réalisés de manière évasée au niveau des angles du segment d'accumulation thermique (11) pour un meilleur refroidissement des zones des arêtes.

10. Turbine à gaz selon l'une des revendications 1 à 9, **caractérisée en ce que** les perçages de refroidissement (20") se trouvant au niveau de l'onde de sillage (31) débouchent dans les cavités de refroidissement par impact (17, 18), au-dessus des tôles de refroidissement par impact (15, 16).
